# EUROPÄISCHE PATENTSCHRIFT

(11) **EP 2 177 670 B1**
(45) Veröffentlichungstag und Bekanntmachung des Hinweises auf die Patenterteilung: **12.03.2014**
(21) Anmeldenummer: 09012099.9
(22) Anmeldetag: 23.09.2009
(51) Int. Cl.: E02F 9/08, B66C 23/84, F16B 19/02, E02F 9/00

(54) **Oberwagenkonstruktion eines verfahrbaren Arbeitsgerätes**
Superstructure for a movable work device
Châssis porteur pour un appareil de travail mobile

(30) Priorität: 17.10.2008 DE 202008013896 U
(43) Veröffentlichungstag der Anmeldung: 21.04.2010
(62) Teilanmeldung aus: 12008385.2
(73) Patentinhaber: Liebherr-Hydraulikbagger GmbH, 88457 Kirchdorf/Iller (DE)
(72) Erfinder: Asam, Dirk, 89081 Ulm (DE); Föhr, Robert, 8339 Bad Waldsee (DE); Wachter, Roland, 89294 Oberroth (DE); Wager, Bernd, 88457 Kirchdorf/Iller (DE)
(74) Vertreter: Laufhütte, Dieter

(56) Entgegenhaltungen:
- EP-A- 1 647 635
- EP-A- 1 903 153
- EP-A- 2 000 678
- WO-A-2007/068937
- DE-A1-102004 032 868
- DE-A1-102005 052 014
- DE-U1- 29 718 592
- GB-A- 2 427 666
- JP-A- 59 085 037
- JP-A- 2000 038 742
- JP-A- 2006 200 313
- JP-A- 2006 298 355
- JP-A- 2008 007 966

## Beschreibung

Die vorliegende Erfindung betrifft ein verfahrbares Arbeitsgerät, insbesondere einen Bagger, mit einem Unterwagen, an welchem das Fahrwerk angeordnet ist, und einem auf dem Unterwagen um eine vertikale Drehachse drehbar angeordnetem Oberwagen.

Aus der DE 10 2004 032 868 A1 ist bereits ein Bagger bzw. eine Maschine zum Materialumschlag bekannt, die einerseits einen Unterwagen mit entsprechendem Fahrwerk und einen auf dem Unterwagen um eine vertikale Drehachse drehbar angeordneten Oberwagen aufweisen.

Der Oberwagen solcher verfahrbarer Arbeitsgeräte trägt dabei üblicherweise die Antriebseinheit, z. B. ein Powerpack aus Motor und Hydraulikpumpen, sowie einen Stiel oder Ausleger, welcher um eine horizontale Verschwenkachse verschwenkbar am Oberwagen angelenkt ist. Zur Aufnahme der dabei zu übertragenden Kräfte weist der Oberwagen dabei üblicherweise eine Schweißkonstruktion auf, welche über einen Drehkranz drehbar auf dem Unterwagen angeordnet ist und welche den Stiel bzw. Ausleger, die Antriebseinheit und den Ballast trägt. Aufgrund der großen Dimensionen der eingesetzten Oberwagen z. B. bei großen Hydraulikbaggern ergeben sich dabei zunehmend Probleme bezüglich des Handlings der tragenden Schweißkonstruktion des Oberwagens bei der Fertigung und beim Transport.

Aufgabe der vorliegenden Erfindung ist es daher, ein verfahrbares Arbeitsgerät zur Verfügung zu stellen, welches bezüglich Herstellung und Transport leichter zu handhaben ist.

Diese Aufgabe wird von einem verfahrbaren Arbeitsgerät gemäß Anspruch 1 gelöst. Ein solches verfahrbares Arbeitsgerät, insbesondere ein Bagger, weist dabei einen Unterwagen, an welchem das Fahrwerk angeordnet ist, und einen auf dem Unterwagen um eine vertikale Drehachse drehbar angeordneten Oberwagen auf. Erfindungsgemäß ist nun vorgesehen, dass die tragende Stahlkonstruktion des Oberwagens aus mindestens einem ersten und einem zweiten Element aufgebaut ist, welche über Bolzen und/oder Schrauben miteinander verbunden sind. Die tragende Stahlkonstruktion des Oberwagens kann hierdurch in zwei Teilen gefertigt werden, welche jeweils erheblich leichter zu handhaben sind als die Gesamtkonstruktion. Diese beiden Teile, welche jeweils als Schweißkonstruktion ausgeführt sind, werden dann über Bolzen und/oder Schrauben miteinander verbunden. Hierdurch können die Ausmaße der zur Fertigung der tragenden Stahlkonstruktion des Oberwagens notwenigen Schweißkonstruktionen in einem noch gut zu handhabenden Rahmen gehalten werden.

Durch die mindestens zweiteilige Konstruktion der erfindungsgemäßen tragenden Stahlkonstruktion des Oberwagens ergeben neben den Vorteilen bezüglich der Herstellung auch solche bezüglich des Transportes des verfahrbaren Arbeitsgerätes, da die Verbindung der beiden Elemente durch Bolzen und/oder Schrauben zur Demontage des Arbeitsgerätes auch wieder gelöst werden kann.

Vorteilhafterweise sind dabei am ersten Element ein Drehkranz zur drehbaren Anlenkung des Oberwagens am Unterwagen und/oder Verbindungsbereiche zur Verbindung mit einem Stiel, Ausleger oder Arbeitswerkzeug angeordnet. Das erste Element der tragenden Stahlkonstruktion des Oberwagens dient demgemäß der drehbaren Verbindung des Oberwagens mit dem Unterwagen und/oder der Anlenkung eines Stiels, Auslegers oder Arbeitswerkzeuges. Üblicherweise weist das erste Element der tragenden Stahlkonstruktion hierfür eine Bodenplatte, an welcher der Drehkranz angeordnet ist, sowie Seitenwangen zur Anlenkung des Stiels, Auslegers oder Arbeitswerkzeugs auf. Die Seitenwangen stehen dabei üblicherweise senkrecht auf der Bodenplatte und verlaufen parallel zueinander entlang der Längsrichtung des Oberwagens.

Vorteilhafterweise trägt zweite Element dagegen den Ballast und/oder die Antriebseinheit, insbesondere das Powerpack des Arbeitsgerätes. Das zweite Element der tragenden Stahlkonstruktion ist demgemäß üblicherweise auf der rückwärtigen Seite des Oberwagens angeordnet und trägt die dort angeordneten Elemente des verfahrbaren Arbeitsgerätes. Das zweite Element umfasst ebenfalls vorteilhafterweise eine Bodenkonstruktion und zwei Seitenwangen, welche sich in Längsrichtung des Oberwagens erstrecken.

Vorteilhafterweise sind dabei an den Seitenwangen des ersten und/oder des zweiten Elements Verbindungsbereiche zur Verbindung des ersten und des zweiten Elements angeordnet. Insbesondere sind dabei an den Seitenwangen des ersten und/oder des zweiten Elements Bolzenaufnahmen zur Verbolzung des ersten und des zweiten Elements angeordnet. Weiterhin vorteilhafterweise sind an den Seitenwangen des ersten und/oder des zweiten Elements Verschraubungen zur Verschraubung des ersten und des zweiten Elements angeordnet.

Vorteilhafterweise umfasst die Verbindung des ersten und des zweiten Elements dabei mindestens eine, vorteilhafterweise zwei Bolzenverbindungen, deren Verbolzungsachse horizontal verläuft. Vorteilhafterweise weisen die beiden Bolzenverbindungen dabei eine gemeinsame Verbolzungsachse auf. Über die horizontal verlaufenden Bolzenverbindungen können große Kräfte, insbesondere große Zugkräfte, zwischen den beiden Elementen übertragen werden. Vorteilhafterweise sind die Bolzenverbindungen dabei an den Seitenwangen des ersten und/oder des zweiten Elementes angeordnet.

Vorteilhafterweise stützt sich weiterhin das zweite Element in mindestens einem Anschlagbereich auf dem ersten Element ab. In diesem Anschlagbereich können Druckkräfte problemlos von einer Stahlkonstruktion auf die andere übertragen werden. Insbesondere können dabei die durch den am zweiten Element angeordneten Ballast auftretenden Druckkräfte im Anschlagbereich auf das erste Element weitergeleitet werden. Vorteilhafterweise ist dabei der Anschlagbereich unterhalb der Verbolzungsachse angeordnet und nimmt Kräfte, die in einer Ebene senkrecht zur Verbolzungsachse wirken, auf.

Vorteilhafterweise umfasst die Verbindung des ersten und des zweiten Element weiterhin mindestens eine, vorteilhafterweise zwei Schraubverbindungen, welche vorteilhafterweise im Anschlagbereich angeordnet sind. Die Schraubverbindungen sichern so die Verbindung des ersten mit dem zweiten Elementes gegen eine Bewegung des zweiten Elementes um die Verbolzungsachse.

Vorteilhafterweise verlaufen die Verschraubungsachsen dabei in Ebenen, welche senkrecht auf der Verbolzungsachse stehen, wobei die Verschraubungsachsen vorteilhafterweise horizontal verlaufen. Hierdurch ergibt sich eine optimale Sicherungswirkung durch die Schrauben, welche hierdurch nur auf Zug bzw. Schub belastet werden. Vorteilhafterweise sind die Verschraubungen dabei im Bodenbereich des ersten und des zweiten Elementes angeordnet.

Vorteilhafterweise umfasst die Verbindung des ersten mit dem zweiten Element mindestens eine, vorteilhafterweise zwei Bolzenverbindungen, welche als Bolzen eine Spreizbuchse mit konischem Innendurchmesser und einen Presskolben mit konischem Außendurchmesser aufweisen. Hierdurch wird eine spielfreie Bolzenverbindung gewährleistet, so dass eventuell verwendete Schraubverbindungen nur entlang der Verschraubungsachse belastet werden. Der Presskolben wird dabei in die Spreizbuchse eingepreßt, so dass sich der Außendurchmesser der Spreizbuchse vergrößert und diese sich gegen die Bolzenaufnahmen am ersten und zweiten Element verspannt. Die Spreizbuchse weist dabei einen zylindrischen Außendurchmesser auf und ist vorteilhafterweise in Längsrichtung geschlitzt.

Vorteilhafterweise ist dabei der Presskolben über eine Einpressschraube in die Spreizbuchse eingepresst. Hierdurch wird ein sicheres verpressen des Presskolbens ermöglicht, wozu z.B. ein hydraulischer Antrieb eingesetzt werden kann.

Vorteilhafterweise ist dabei die Einpressschraube in einer Halterung eingeschraubt, welche an einer die Bolzenaufnahme tragenden Schweißkonstruktion angeschraubt ist. Die Bolzenaufnahme ist dabei vorteilhafterweise an einer Seitenwange des ersten oder des zweiten Elementes angeordnet. An dieser Seitenwange wird dann eine Halterung angeschraubt, welche das Gewinde zum Einschrauben der Einpressschraube trägt.

Vorteilhafterweise weist die Einpressschraube dabei einen Durchmesser auf, welcher mehr als die Hälfte, vorteilhafterweise mehr als drei Viertel des Durchmessers des Bolzens beträgt. Zum einen wird hierdurch eine großflächige Pressung zwischen der Einpressschraube und dem Presskolben gewährleistet. Zudem wird so der Hebelarm zwischen dem Gewinde für die Einpressschraube und der Befestigung der Halterung an der Schweißkonstruktion kurz gehalten, so dass die Biegemomente in der Halterung niedrig bleiben. Vorteilhafterweise ist dabei der Durchmesser der Einpressschraube mindestens annähernd so groß wie der Außendurchmesser des Bolzens.

Weiterhin vorteilhafterweise weist der Presskolben an seiner Stirnseite ein Verbindungselement zur Verbindung mit einem Zugelement auf, insbesondere ein Gewinde zum Einschrauben einer Abziehschraube. Hierdurch kann der Presskolben zum Lösen der Verbindung zwischen dem ersten und dem zweiten Element aus der Spreizbuchse herausgezogen werden, um so die Verspannung der Bolzenverbindung zu lösen.

Vorteilhafterweise ist hierfür eine Unterlegscheibe vorgesehen, auf welche sich die Abziehschraube abstützt, wobei sich die Unterlegscheibe vorteilhafterweise auf der Halterung abstützt, in welche die Einpressschraube einschraubbar ist. Wird demgemäß die Abziehschraube in das Gewinde an der Stirnseite des Presskolbens eingeschraubt, stützt sie sich mit ihrem Kopf auf der Unterlegscheibe ab, so dass der Presskolben aus der Spreizbuchse abziehbar ist.

Die vorliegende Erfindung umfasst dabei auch entsprechende Verfahren zur Montage bzw. zur Demontage des ersten Elements am zweiten Element bzw. des Herstellens bzw. Lösens der entsprechenden Bolzenverbindungen.

Die vorliegende Erfindung umfasst weiterhin ein Set aus einem Bolzen, einer Einpressschraube, einer Halterung und vorteilhafterweise einer Unterlegscheibe, wie sie oben beschrieben wurden. Der Bolzen weist dabei eine Spreizbuchse mit konischem Innendurchmesser und einen Presskolben mit konischem Außendurchmesser auf, wobei der Presskolben über die Einpressschraube in die Spreizbuche einpressbar ist. Weiterhin vorteilhafterweise umfasst das Set eine entsprechende Abziehschraube zum Abziehen des Kolbens.

Die vorliegende Erfindung umfasst weiterhin eine Stahlkonstruktion eines Oberwagens eines verfahrbaren Arbeitsgerätes, wie es oben beschrieben wurde. Die tragende Stahlkonstruktion des Oberwagens weist dabei erfindungsgemäß mindestens ein erstes Element und mindestens ein zweites Element auf, welche über Bolzen und/oder Schrauben miteinander verbunden sind. Die beiden Elemente sind dabei jeweils als Schweißkonstruktion ausgeführt. Weitere Eigenschaften der tragenden Stahlkonstruktion sind oben bezüglich des verfahrbaren Arbeitsgerätes dargestellt.

Durch die erfindungsgemäße zweiteilige Stahlkonstruktion des Oberwagens wird das Handling sowohl bei der Konstruktion als auch beim Transport erheblich vereinfacht, da die beiden Elemente getrennt als Schweißkonstruktion hergestellt werden können und erst dann als fertige Teile über Bolzen und/oder Schrauben miteinander verbunden werden.

Die vorliegende Erfindung wird nun anhand eines Ausführungsbeispiels sowie Zeichnungen näher dargestellt. Dabei zeigen:
- Figur 1:: ein Ausführungsbeispiel eines erfindungsgemäßen verfahrbaren Arbeitsgerätes, bei welchem die erfindungsgemäße zweiteilige tragende Stahlkonstruktion des Oberwagens zum Einsatz kommt,
- Figur 2:: ein Ausführungsbeispiel der erfindungsgemäßen tragenden Stahlkonstruktion des Oberwagens in einer perspektivischen Ansicht,
- Figur 3:: das Ausführungsbeispiel der Stahlkonstruktion in einer seitlichen Explosionsdarstellung,
- Figur 4:: das erste Element des Ausführungsbeispiels der Stahlkonstruktion in einer Frontalansicht,
- Figur 5:: das erste Element des Ausführungsbeispiels der Stahlkonstruktion in einer Seitenansicht,
- Figur 6:: das Ausführungsbeispiel der Stahlkonstruktion mit aufgesetztem Ballast in einer Seitenansicht,
- Figur 7:: ein Ausführungsbeispiel einer erfindungsgemäßen Bolzenverbindung in einer Schnittansicht,
- Figur 8:: eine vergrößerte Darstellung der in Figur 7 gezeigten Bolzenverbindung, und
- Figur 9:: das Ausführungsbeispiel der in Figuren 7 und 8 gezeigten Bolzenverbindung mit einer Abziehschraube.

In Figur 1 ist ein Ausführungsbeispiel eines verfahrbaren Arbeitsgerätes gezeigt, bei welchem die erfindungsgemäße zweiteilige Stahlkonstruktion des Oberwagens zum Einsatz kommt. Bei dem verfahrbaren Arbeitsgerät handelt es sich dabei um einen Hydraulikbagger mit einem Unterwagen 1, an welchem ein Fahrwerk 2 angeordnet ist, welches zwei bereifte Achsen umfasst. Auf dem Unterwagen 1 ist ein um eine vertikale Drehachse 30 drehbarer Oberwagen 3 angeordnet, wofür ein Drehkranz 4 zwischen Unterwagen und Oberwagen vorgesehen ist. Der Oberwagen 3 umfasst eine Antriebseinheit 7, in diesem Fall ein Powerpack aus Motor und Hydraulikpumpen zum Antrieb der hydraulischen Verbraucher, insbesondere der Hydraulikzylinder des Baggerstiels 5 sowie der Fahrwerksantriebe. Weiterhin ist ein Ballast 8 am Oberwagen vorgesehen. Am Oberwagen 3 ist weiterhin ein Baggerstiel 5 in einem vorderen Anlenkungsbereich 9 angelenkt. Der Stiel 5 ist dabei um eine horizontale Schwenkachse verschwenkbar am Oberwagen angelenkt und trägt das Arbeitswerkzeug, in diesem Fall eine Baggerschaufel. Zum Bewegen des Stiels 5 gegenüber dem Oberwagen sind Hydraulikzylinder vorgesehen. Der Oberwagen 3 trägt weiterhin die Fahrerkabine 6, welche neben dem Anlenkungsbereich 9 für den Stiel 5 angeordnet ist.

Ein Ausführungsbeispiel der erfindungsgemäßen zweiteiligen tragenden Stahlkonstruktion 10 des Oberwagens 3 ist nun in Figuren 2 bis 6 dargestellt. Die tragende Stahlkonstruktion 10 umfasst dabei ein erstes Element 11 und ein zweites Element 12, welche jeweils als Schweißkonstruktion ausgeführt und über Bolzen 13 und Schrauben 16 miteinander verbunden sind.

Am ersten Element 11 ist dabei der Drehkranz 4 zur drehbaren Anlenkung des Oberwagens 3 auf dem Unterwagen 1 angeordnet. Weiterhin weist das erste Element 11 die Anlenkungsbereiche 21 und 22 zur Verbindung mit dem Stiel 5 auf. Dabei ist das erste Element aus einer Bodenplatte 19, an welcher der Drehkranz 4 angeordnet ist, sowie Seitenwangen 20 aufgebaut. An der Seitenwangen 20, welche senkrecht auf der Bodenplatte 19 stehen und sich entlang der Längsachse des Oberwagens erstrecken, sind dabei die Anlenkbereiche 21 zur Anlenkung eines Stielelements und 22 zur Anlenkung von Hydraulikzylindern zum Bewegen des Stieles vorgesehen. Weiterhin trägt das erste Element 11 die Fahrerkabine 6.

Das zweite, rückwärtig angeordnete Element 12 der tragenden Stahlkonstruktion trägt dagegen den Ballast und das Powerpack des Arbeitsgerätes. Hierzu weist das zweite Element 12 ebenfalls eine Bodenkonstruktion 23 sowie zwei Seitenwangen 24 auf. Dabei sind an den Seitenwangen 24 rückwärtig Verbindungsbereiche 25 vorgesehen, auf welchen der Ballast aufgesetzt wird. Die Seitenwangen 24 erstrecken sich dabei ebenfalls in Längsrichtung des Oberwagens, wobei sie in montierter Stellung des ersten und des zweiten Elements mit den Seitenwangen des ersten Elements fluchten.

Zur Verbindung des ersten und des zweiten Elements sind zwei Bolzenverbindungen vorgesehen, deren gemeinsame Verbolzungsachse horizontal verläuft. Hierfür sind an den Seitenwangen 20 des ersten Elements Bolzenaufnahmen 14 und an den Seitenwangen 24 des zweiten Elements 12 Bolzenaufnahmen 15 vorgesehen, welche über Bolzen 13 miteinander verbolzt werden. Die Bolzen legen damit das zweite Element entlang einer gemeinsamen Verbolzungsachse gegenüber dem ersten Element fest. Die Bolzenverbindungen sind dabei lösbar konstruiert. Hierdurch können das erste und das zweite Element z. B. zum Transport des Baggers demontiert werden. Wie insbesondere aus Figur 4 ersichtlich, werden die Bolzen 13 dabei von innen montiert, da links der Seitenwangen der Öltank und rechts der Seitenwangen der Kraftstofftank montiert ist.

Weiterhin sind Anschlagbereiche 17 und 18 am ersten und am zweiten Element vorgesehen, in welchen sich das zweite Element auf das erste Element aufstützt. In diesen Anschlagbereichen werden die statischen Kräfte, welche senkrecht zur Verbolzungsachse wirken, aufgenommen. Insbesondere werden hierbei die durch das Eigengewicht des zweiten Elements 12, den Ballast und das Powerpack ausgeübten statischen Momente senkrecht zu der als Drehachse wirkenden Verbolzungsachse über die Anschlagbereiche 17 und 18 in das erste Element 11 eingeleitet. Damit sind die Bolzenverbindungen im wesentlichen auf Zug, die Anschlagbereiche im wesentlichen auf Druck belastet. Die Anschlagbereiche sind hierfür unterhalb der Verbolzungsachse im Bodenbereich der Seitenwangen angeordnet.

Weiterhin sind Schrauben 16 vorgesehen, welche das erste und das zweite Element verbinden. Die Verschraubungen sind in den Anschlagbereichen 17 und 18 am ersten und am zweiten Element angeordnet. Die Verschraubungsachsen liegen dabei jeweils in Ebenen, welche senkrecht auf der Verbolzungsachse stehen. Wie in Figur 3 deutlich wird, verlaufen die Verschraubungsachsen dabei im wesentlichen horizontal im Bodenbereich des ersten und des zweiten Elements. Insbesondere sind die Verschraubungen dabei im Bodenbereich der Seitenwangen 20 und 24 am ersten und am zweiten Element angeordnet. Die Verschraubungen dienen dabei der Sicherung des ersten und zweiten Elements gegen eine Bewegung um die Verbolzungsachse.

Die Kräfteverhältnisse am Oberwagen sind dabei insbesondere aus Figur 6 ersichtlich: Das erste Element 10 ist über den Drehkranz 4 an seiner Bodenplatte um die vertikale Drehachse 30 drehbar auf dem Unterwagen angeordnet. Alle Kräfte aus dem Oberwagen werden damit über den Drehkranz des ersten Elements auf den Unterwagen übertragen. Weiterhin ist am ersten Element über die Anlenkbereiche 21 und 22 der Baggerstiel angelenkt. Das zweite Element trägt dagegen das nicht gezeigte Powerpack und den Ballast 26, welcher im rückwärtigen Verbindungsbereich 25 über Schrauben auf dem zweiten Element befestigt ist. Der Schwerpunkt des Ballasts ist dabei mit 27 eingezeichnet, der Schwerpunkt des nicht gezeigten Powerpacks mit 28. Durch den Abstand der Schwerpunkte 27 und 28 von der Verbolzungsachse 13 ergibt sich ein vom zweiten Element auf das erste Element im Anschlagbereich 17 und 18 übertragenes statisches Moment. Um das zweite Element insbesondere bei Drehungen des Oberwagens am ersten Element zu halten, sind weiterhin die Schrauben 16 vorgesehen, welche eine Bewegung des zweiten Elementes in einer Ebene senkrecht zur Verbolzungsachse 13 verhindern.

Da die Schraubenverbindungen im unteren Bereich des ersten und zweiten Elements nicht auf Querschub belastet werden sollen, müssen die Bolzenverbindungen sowohl in radialer als auch in axialer Richtung absolut spielfrei sein. In Figuren 7 bis 9 ist nun ein Ausführungsbeispiel einer dementsprechend gestalteten erfindungsgemäßen Bolzenverbindung gezeigt. Für den Bolzen wird dabei als Werkstoff 42 CRM04 und ein Bolzendurchmesser von 140 mm verwendet. Der Bolzen ist zweiteilig aufgebaut und besteht aus einer Spreizbuchse 32 mit konischem Innendurchmesser und einem Presskolben 31 mit konischem Außendurchmesser. Die Spreizbuchse weist dabei einen zylindrischen Außendurchmesser auf und ist in Längsrichtung geschlitzt, um ihre Funktion zu verbessern. Wird der Presskolben 31 axial in die Spreizbuchse 32 geschoben, vergrößert sich deren Außendurchmesser, wodurch sich der Bolzen gegen die Bolzenaufnahmen 14 und 15 mit den Seitenwangen 20 und 24 von erstem und zweitem Element verspannt. Die Spreizbuchse 32 weist dabei einen Kragen 41 auf, über welchen sie auf der Seitenfläche der Bolzenaufnahme aufliegt. Die Auflagefläche zwischen Kragen 41 und Bolzenaufnahme ist dabei so dimensioniert, dass die die Kraft, welche beim Einpressen auf die Spreizbuchse wirkt, unter Einhaltung der zulässigen Flächenpressung übertragen wird. Um auch der Stahlkonstruktion des ersten Elements die nötige Festigkeit zu geben, sind an den Seitenwangen 20 im Bereich der Bolzenaufnahmen Aufdopplungen 45 vorgesehen. Diese sind an die Bleche der Seitenwangen 20 angeschweißt.

Durch die beim Verspannen von Bolzen und Bolzenaufnahme auftretende Radialkraft ergibt sich eine Reibkraft, welche verhindert, dass sich der Bolzen in axialer Richtung verschiebt. Die Reibkraft, welche aufgrund des Einpressens des Presskolbens 31 entsteht, muss dabei größer sein als die maximal auftretende Axialkraft bei einer Bewegung des Oberwagens. Um bei maximaler Beschleunigung, insbesondere bei einem Drehen des Oberwagens mit entsprechenden Zentrifugalkräften des Ballastes, ein Klaffen zwischen Bolzen und Bolzenaufnahme zu vermeiden, sollte die Verpressung durch den Spreizkolben und die Spreizhülse die dabei maximal auftretende Pressung übersteigen. Zur Bestimmung der maximalen Belastung der Verbindung wird dabei die Gewichtskraft des zweiten Elementes mit Powerpack und Ballast mit der maximalen Beschleunigung von ca. 7g, welche bei solchen Geräten auftreten kann, multipliziert.

Zur Verpressung von Bolzen und Bolzenaufnahme wird der Presskolben 31 über eine Einpressschraube 33 in die Spreizbuchse 32 eingepreßt. Die Einpressschraube 33 ist dabei in einer Halterung 34 eingeschraubt, welche an die Seitenwange 20 des ersten Elementes angeschraubt ist. Weiterhin ist eine Sicherungsmutter 37 vorgesehen, über welche die Einpressschraube in Position gehalten wird. Die Einpressschraube (M120) ist dabei annähernd so große wie der Außendurchmesser der Bolzenverbindung mit 140 mm. Hierdurch wird die Flächenpressung an der Stirnseite des Presskolbens 31 bzw. an der Einpressschraube klein gehalten. Zweitens ergibt sich hierdurch ein kurzer Hebelarm zwischen dem Gewinde 35 der Halterung und deren Verbindung mit der Seitenwange 20, so dass das Biegemoment in der Halterung niedrig bleibt.

Die Halterung 34 ist dabei als Scheibe ausgeführt, in welcher das Gewinde 35 zum Einschrauben der Einpressschraube 33 mittig angeordnet ist und welche über mehrere Schrauben 36, welche kreisförmig um das Gewinde 35 angeordnet sind, mit der Seitenwange 20 verschraubt ist. Die zehn Schrauben 36 zur Verbindung der Halterung 34 mit der Seitenwange 20 bilden dabei einen Lochkreis mit einem Durchmesser von 235 mm.

Wie in Figur 9 dargestellt, wird zum Lösen der Bolzenverbindung zunächst die Einpressschraube 33 aus der Halterung 34 herausgedreht, so dass die Stirnseite des Spreizkolbens zugänglich ist. Zum Herausziehen des Spreizkolbens 31 aus der Buchse 32 weist der Spreizkolben 31 dabei auf seiner Stirnseite ein Gewinde 37 auf, in welches eine Abziehschraube 42 einschraubbar ist. Die Abziehschraube (Im Ausführungsbeispiel M64) weist einen kleineren Durchmesser auf als die Einpressschraube und kann so durch die Halterung 34 hindurch in das Gewinde 37 eingeschraubt werden. Weiterhin wird eine Unterlegscheibe 43 verwendet, über welche sich der Kopf der Abziehschraube 42 auf der Halterung 34 aufstützt. Durch Anziehen der Schraubverbindung kann der Spreizkolben 31 gegenüber der Spreizbuchse 32 verschoben und damit die Bolzenverbindung gelöst werden. Die Halterung weist dabei eine Aussparung 44 auf, welche eine Bewegung des Spreizkolbens 31 aus der Spreizbuchse 32 heraus erlaubt.

Durch die erfindungsgemäßen Bolzenverbindungen ist eine sichere und absolut spielfreie Verbindung des ersten und des zweiten Elementes der tragenden Stahlkonstruktion des erfindungsgemäßen Oberwagens gewährleistet. Hierdurch ergeben sich trotz des zweiteiligen Aufbaus der tragenden Stahlkonstruktion des Oberwagens keinerlei Nachteile hinsichtlich der Stabilität.

Durch den erfindungsgemäßen zweiteiligen Aufbau mit einem ersten Element, an welchem die Drehbühne und die Verbindungsbereiche mit dem Stiel angeordnet sind, und einem zweiten Element, an welchem die Zentraleinheit mit Powerpack und Ballast angeordnet ist, ergibt sich dabei ein verbessertes Handling bei der Konstruktion und beim Transport des Oberwagens, da die beiden Einzelteile der tragenden Stahlkonstruktion getrennt voneinander geschweißt werden können und dann über die Bolzen- und Schraubverbindungen sicher miteinander verbunden werden können.

## Patentansprüche

1. Verfahrbares Arbeitsgerät, insbesondere Bagger, mit einem Unterwagen (1), an welchem das Fahrwerk (2) angeordnet ist, und einem auf dem Unterwagen (1) um eine vertikale Drehachse (30) drehbar angeordnetem Oberwagen (3),
**dadurch gekennzeichnet,**
**dass** die tragende Stahlkonstruktion (10) des Oberwagens (3) aus mindestens einem ersten (11) und einem zweiten (12) Element aufgebaut ist, welche über Bolzen (13) und Schrauben (16) miteinander verbunden sind.

2. Verfahrbares Arbeitsgerät nach Anspruch 1, wobei am ersten Element ein Drehkranz (4) zur drehbaren Anlenkung des Oberwagens (3) am Unterwagen (1) und/oder Verbindungsbereiche zur Verbindung mit einem Stie (5), Ausleger oder Arbeitswerkzeug angeordnet sind.

3. Verfahrbares Arbeitsgerät nach Anspruch 1 oder 2, wobei das zweite Element den Ballast (26) und/oder die Antriebseinheit, insbesondere das Powerpack des Arbeitsgerätes trägt.

4. Verfahrbares Arbeitsgerät nach einem der vorangegangenen Ansprüche, wobei die Verbindung des ersten mit dem zweiten Element mindestens eine, vorteilhafterweise zwei Bolzenverbindungen (13) umfasst, deren Verbolzungsachse horizontal verläuft.

5. Verfahrbares Arbeitsgerät nach Anspruch 4, wobei sich das zweite Element (12) in mindestens einem Anschlagbereich (17) auf dem ersten Element abstützt.

6. Verfahrbares Arbeitsgerät nach Anspruch 4 oder 5, wobei die Verbindung des ersten mit dem zweiten Element weiterhin mindestens eine, vorteilhafterweise zwei Schraubverbindungen (16) umfasst, welche vorteilhafterweise im Anschlagbereich angeordnet sind.

7. Verfahrbares Arbeitsgerät nach Anspruch 4, 5 oder 6, wobei die Verschraubungsachsen in Ebenen verlaufen, welche senkrecht auf der Verbolzungsachse stehen, wobei die Verschraubungsachsen vorteilhafterweise horizontal verlaufen.

8. Verfahrbares Arbeitsgerät nach einem der vorangegangenen Ansprüche, wobei die Verbindung des ersten mit dem zweiten Element mindestens eine, vorteilhafterweise zwei Bolzenverbindungen umfasst, welche als Bolzen eine Spreizbuchse (32) mit konischem Innendurchmesser und einen Presskolben (31) mit konischem Außendurchmesser aufweisen.

9. Verfahrbares Arbeitsgerät nach Anspruch 8, wobei der Presskolben (31) über eine Einpressschraube (33) in die Spreizbuchse (32) eingepresst ist.

10. Verfahrbares Arbeitsgerät nach Anspruch 9, wobei die Einpressschraube (33) in einer Halterung (34) eingeschraubt ist, welche an einer die Bolzenaufnahme tragenden Schweißkonstruktion angeschraubt ist.

11. Verfahrbares Arbeitsgerät nach Anspruch 9 oder 10, wobei die Einpressschraube (33) einer Durchmesser aufweist, welcher mehr als die Hälfte, vorteilhafterweise mehr als drei Viertel des Durchmessers des Bolzens (16) beträgt.

12. Verfahrbares Arbeitsgerät nach einem der Ansprüche 8 bis 11, wobei der Presskolben (31) an seiner Stirnseite ein Verbindungselement zur Verbindung mit einem Zugelement aufweist, insbesondere ein Gewinde zum Einschrauben einer Abziehschraube (42).

13. Verfahrbares Arbeitsgerät nach Anspruch 12, wobei eine Unterlegscheibe (43) vorgesehen ist, auf welche sich die Abziehschraube (42) abstützt, wobei sich die Unterlegscheibe (43) vorteilhafterweise auf der Halterung (34) abstützt, in welche die Einpressschraube einschraubbar ist.

## Claims

1. A traveling working machine, in particular an excavator, with an undercarriage (1) on which the traveling gear (2) is arranged, and an uppercarriage (3) rotatably arranged on the undercarriage (1) about a vertical axis of rotation (30),
**characterized in**
**that** the load-bearing steel construction (10) of the uppercarriage (3) is composed of at least one first (11) and one second (12) element, which are connected with each other via bolts (13) and screws (16).

2. The traveling working machine according to claim 1, wherein a slewing ring (4) for rotatable attachment of the uppercarriage (3) to the undercarriage (1) and/or connecting regions for connection with a dipper arm (5), boom or working tool are arranged on the first element.

3. The traveling working machine according to claim 1 or 2, wherein the second element carries the ballast (26) and/or the drive unit, in particular the powerpack of the working machine.

4. The traveling working machine according to any of the preceding claims, wherein the connection of the first with the second element comprises at least one, advantageously two bolt connections (13) whose bolting axis extends horizontally.

5. The traveling working machine according to claim 4, wherein the second element (12) supports on the first element in at least one stop region (17).

6. The traveling working machine according to claim 4 or 5, wherein the connection of the first with the second element furthermore comprises at least one, advantageously two screw connections (16), which advantageously are arranged in the stop region.

7. The traveling working machine according to claim 4, 5 or 6, wherein the screwing axes extend in planes which are vertical to the bolting axis, wherein the screwing axes advantageously extend horizontally.

8. The traveling working machine according to any of the preceding claims, wherein the connection of the first with the second element comprises at least one, advantageously two bolt connections, which as bolt include a split bushing (32) with conical inside diameter and a pressing piston (31) with conical outside diameter.

9. The traveling working machine according to claim 8, wherein the pressing piston (31) is pressed into the split bushing (32) via a clinch screw (33).

10. The traveling working machine according to claim 9, wherein the clinch screw (33) is screwed into a holder (34) which is screwed to a welded construction carrying the bolt receptacle.

11. The traveling working machine according to claim 9 or 10, wherein the clinch screw (33) has a diameter which is more than half, advantageously more than three quarters of the diameter of the bolt (16).

12. The traveling working machine according to any of claims 8 to 11, wherein the end face of the pressing piston (31) is provided with a connecting element for connection with a tension element, in particular a thread for screwing in a pull-off screw (42).

13. The traveling working machine according to claim 12, wherein a washer (43) is provided, on which the pull-off screw (42) supports, wherein the washer (43) advantageously supports on the holder (34) into which the clinch screw can be screwed.

## Revendications

1. Engin mobile, par exemple une pelleteuse, avec un châssis inférieur (1), sur lequel se trouve le train de roulement (2) et un châssis supérieur (3) disposé sur le châssis inférieur (1) de manière rotative autour d'un axe de rotation vertical (30),
**caractérisé en ce que**
la structure porteuse en acier (10) du châssis supérieur (3) est constitué d'au moins un premier (11) et un deuxième élément (12) reliés entre eux) à l'aide de boulons (13) et de vis (16).

2. Engin mobile selon la revendication 1, une couronne rotative (4) étant prévue sur le premier élément, pour l'articulation rotative du châssis supérieur (3) sur le châssis inférieur (1) et/ou des zones de liaison étant prévues pour la liaison avec un manche (5), une flèche ou un outil.

3. Engin mobile selon la revendication 1 ou 2, le deuxième élément supportant le ballast (26) et/ou l'unité de travail, plus particulièrement le bloc d'alimentation de l'engin.

4. Engin mobile selon l'une des revendications précédentes, la liaison entre le premier et le deuxième élément comprenant au moins une, de préférence deux liaisons boulonnées (13), dont l'axe de boulonnage est horizontal.

5. Engin mobile selon la revendication 4, le deuxième élément (12) s'appuyant contre le premier élément au moins sur une zone de butée (17).

6. Engin mobile selon la revendication 4 ou 5, la liaison entre le premier et le deuxième élément comprenant en outre au moins une, de préférence deux liaisons vissées (16), disposés, manière avantageuse, dans la zone de butée.

7. Engin mobile selon la revendication 4, 5 ou 6, les axes de vissage se trouvant des plans perpendiculaires à l'axe de boulonnage, les axes de vissage étant de préférence horizontaux.

8. Engin mobile selon l'une des revendications précédentes, la liaison entre le premier et le deuxième élément comprenant au moins une, de préférence deux liaisons boulonnées, comprenant, en tant que boulons, un manchon expansible (32) avec diamètre intérieur conique et une tige de compression (31) avec un diamètre extérieur conique.

9. Engin mobile selon la revendication 8, la tige de compression (31) étant comprimée dans le manchon expansible (32) par une vis de compression (33).

10. Engin mobile selon la revendication 9, la vis de compression (33) étant vissée dans un support (34) lui-même vissé sur une structure soudée supportant le logement du boulon.

11. Engin mobile selon la revendication 9 ou 10, la vis de compression (33) présentant un diamètre représentant plus de la moitié, de préférence plus des trois quarts du diamètre du boulon (16).

12. Engin mobile selon l'une des revendications 8 à 11, la tige de compression (31) comprenant, sur sa face frontale, un élément de liaison pour une liaison avec un élément de traction, plus particulièrement un filetage pour le vissage d'une vis d'extraction (42).

13. Engin mobile selon la revendication 12, une rondelle (43) étant prévue, sur laquelle s'appuie la vis d'extraction (42), cette rondelle (43) s'appuyant, de manière avantageuse, contre le support (34), dans lequel la vis de compression peut être vissée.
